# EUROPÄISCHE PATENTSCHRIFT

(11) **EP 1 128 322 B1**
(45) Veröffentlichungstag und Bekanntmachung des Hinweises auf die Patenterteilung: **07.11.2007**
(21) Anmeldenummer: 00122658.8
(22) Anmeldetag: 18.10.2000
(51) Int. Cl.: G06K 13/08, G06K 7/00, H01H 13/02

(54) **Schlitzeinheit für eine Kartenlesevorrivhtung**
Slit unit for card reader
Fente pour lecteur de carte

(30) Priorität: 10.12.1999 DE 19959459
(43) Veröffentlichungstag der Anmeldung: 29.08.2001
(73) Patentinhaber: National Rejectors, Inc. GmbH, 21614 Buxtehude (DE)
(72) Erfinder: Glück, Anton, 21698 Harsefeld (DE)
(74) Vertreter: Hauck Patent- und Rechtsanwälte

(56) Entgegenhaltungen:
- EP-A- 0 902 386

## Beschreibung

Die Erfindung bezieht sich auf eine Schlitzeinheit für eine Kartenlesevorrichtung nach dem Oberbegriff des Patentanspruchs 1.

Kartenlesevorrichtungen sind üblicherweise an einer Tür eines Automaten oder dergleichen angebracht. Sie enthalten einen Einsteckschlitz für die Karte. An der Rückseite der Tür oder der Wand ist eine Leseeinheit angebracht. Sie nimmt die Karte während des Leseprozesses auf und enthält entsprechende Abtastmittel (Kontaktiereinheit). Die Leseeinheit weist eine Leiterplatte auf, welche sämtliche elektrischen und elektronischen Bauelemente enthält für die einzelnen Funktionen der Lesevorrichtung.

Aus DE 197 38 412 A1 ist bekannt geworden, den Einsteckschlitz der Kartenlesevorrichtung in einer separaten Einheit auszubilden, die von vorn an der Wand anliegt und über Ansätze durch eine Öffnung in der Wand hindurchgeführt ist. Die Ansätze wirken teleskopisch mit Steckfassungen der Leseeinheit zusammen. Die Leseeinheit kann dadurch von der Schlitzeinheit gelöst werden, die an der Wand angebracht bleiben kann. Die Montage bzw. Demontage der Leseeinheit ist äußerst einfach. Dies erleichtert den Austausch und die Wartung.

Aus der genannten Schrift ist auch bekannt, im Gehäuse der Schlitzeinheit Öffnungen vorzusehen und an der Leiterplatte einen Tastschalter vorzusehen und mindestens eine Lichtquelle anzubringen, welche über die Öffnung nach außen strahlt. Die Leiterplatte ist über eine Steckverbindung mit der Leiterplatte der Leseeinheit verbindbar. Damit kann der Funktionszustand der Lesevorrichtung angezeigt werden.

Der Erfindung liegt die Aufgabe zugrunde, eine Schlitzeinheit mit Tastern für eine Kartenlesevorrichtung so auszubilden, dass der Tasterabschnitt auch bei Dunkelheit vorn Benutzer erkennbar ist.

Diese Aufgabe wird durch die Merkmale des Patentanspruchs 1 gelöst.

Bei der erfindungsgemäßen Schlitzeinheit ist in einer Öffnung des Gehäuses ein Tasterabschnitt eines Tasterelements angeordnet, das aus transparentem Material geformt ist. Das Tasterelement weist einen prismatischen Abschnitt auf mit einer Einstrahlfläche, welche der Lichtquelle zugeordnet ist und einer Ausstrahlfläche, welche in Richtung des Tasterabschnitts verläuft. Auf diese Weise ist der Tasterabschnitt beleuchtet und kann vorn Benutzer eines Automaten auch bei Dunkelheit erkannt werden. Es ist auch möglich, die Lichtquelle farbig auszulegen, um ein entsprechendes Signal im Tasterabschnitt zu erzeugen. Vorzugsweise ist die Lichtquelle eine Licht emittierende Diode (LED).

Um eine ausreichende Führung des Tasterelements zu erhalten, sieht eine andere Ausgestaltung der Erfindung vor, dass der Tasterabschnitt im radialen Abstand von einem axialen Bund umgeben ist, der mit einer komplementären Führung an der Innenseite des Gehäuses zusammenwirkt.

Eine andere Ausgestaltung der Erfindung sieht vor, dass das Tasterelement mindestens einen Stützabschnitt aufweist, der den Hub des Tasterelements durch Aufsetzen auf die Leiterplatte der Schlitzeinheit begrenzt. Hierfür kann ein ringzylindrischer Abschnitt oder mindestens ein Bein verwendet werden. Es ist auf diese Weise auch möglich, das Tasterelement dazu zu verwenden, die Öffnung im Gehäuse zu verschließen, wenn sie für die Betätigung eines Tastschalters nicht benötigt wird oder lediglich als Leuchtanzeige dienen soll. In diesem Fall ruht der Stützabschnitt an der Leiterplatte der Schlitzeinheit, und der Tasterabschnitt ist so weit in der Öffnung im Gehäuse der Schlitzeinheit zurückgezogen, dass eine Betätigung nicht mehr möglich ist.

Normalerweise wird das Gehäuse mehrere Öffnungen aufweisen. Es ist daher zweckmäßig, wenn alle Tasterelemente einteilig geformt und über flexible Abschnitt so miteinander verbunden sind, dass die Betätigung der Tasterelemente unabhängig voneinander möglich und auch eine Überstrahlung von einem Tasterelement zum anderen ausgeschlossen ist. Die einteilige Ausbildung der Tasterelemente stellt nicht nur eine Montageerleichterung dar, sondern bewirkt auch eine lagerichtige Anordnung und Zuordnung der Tasterelemente zu den Öffnungen.

Die Erfindung wird nachfolgend anhand eines in Zeichnungen dargestellten Ausführungsbeispiels näher erläutert.
- Fig. 1: zeigt perspektivisch eine Schlitzeinheit nach der Erfindung.
- Fig. 2: zeigt perspektivisch eine Leiterplatte für eine Schlitzeinheit nach Fig.
- Fig. 3: zeigt einen Querschnitt durch die Schlitzeinheit nach Fig. 1.
- Fig. 4: zeigt eine Tasterelementeneinheit für die Schlitzeinheit nach Fig. 1.
- Fig. 5: zeigt perspektivisch ein einzelnes Tasterelement.

In Fig. 1 ist eine Schlitzeinheit dargestellt, wie sie vorn Prinzip auch aus der erwähnten DE 197 38 412 bekannt geworden ist. Sie weist ein Gehäuse 12 auf, das gegen die Vorderseite einer Wand, einer Tür oder dergleichen zur Anlage kommt mit einem Einsteckschlitz 14 für eine Chipkarte. Der Einsteckschlitz 14 ist nach vorn mit konkaven Ausnehmungen versehen, welche das Einstecken der Karte bzw. deren Herausnahme erleichtern sollen. Hierauf soll im Einzelnen jedoch nicht eingegangen werden.

Nach hinten aus der Schlitzeinheit 10 stehen zwei Ansätze vor, von denen einer bei 16 dargestellt ist. Die Ansätze werden durch eine entsprechende Öffnung in der nicht gezeigten Wand hindurch geführt und mit Steckfassungen der nicht gezeigten Leseeinheit auf der Rückseite der Wand verbunden. Zur Erzielung einer Schnappverbindung weisen die Ansätze eine seitliche Ausnehmung 18 auf.

In Fig. 1 ist ferner zu erkennen, dass das Gehäuse 12 in einer Reihe drei Öffnungen 20 aufweist, in denen jeweils ein zylindrischer Tasterabschnitt 22 aufgenommen ist. Die Tasterabschnitte 22 gehören zu drei Tasterelementen 24, die aus Kunststoff geformt sind und jeweils durch einen flexiblen Steg 26 miteinander verbunden sind. Sie werden daher als Einheit geformt. Auf den Aufbau der Tasterelemente 24 wird weiter unten noch näher eingegangen.

Im Gehäuse 12 wird an der Rückseite eine Leiterplatte 28 eingesetzt und darin verschraubt, beispielsweise über das Loch 30. Die Leiterplatte weist eine Anzahl von Steckerstiften 32 auf. Diese werden in Steckbuchsen einer nicht gezeigten Leiterplatte eingesteckt, die zur mit der Schlitzeinheit 10 verbundenen Leseeinheit gehört. Daher wird beim Aufstecken der Leseeinheit auf die Schlitzeinheit 10 automatisch die beschriebene Steckverbindung hergestellt. Die Leiterplatte auf der Leseeinheit enthält alle Bauteile und Komponenten für die Durchführung eines Lesevorgangs einschließlich der Verriegelung der Karte während des Lesevorgangs usw.

Die Tasterelemente 24 sind Tastschaltern auf der Leiterplatte 28 zugeordnet, wobei ein Tastschalter bei 34 dargestellt ist. Er weist einen Stößel 36 auf, der beim Herunterdrücken eine leitende Verbindung herstellt. Auf die Betätigung der Tastschalter wird weiter unten noch eingegangen.

Jedem Tastschalter 34 bzw. jedem Tasterelement 24 ist eine Lichtquelle 38 zugeordnet, beispielsweise eine LED. Deren Abstrahlrichtung ist annähernd senkrecht zur Leiterplatte 28 von dieser fort. Zwei weitere Lichtquellen 40, 42 auf der Leiterplatte 38 dienen anderen Beleuchtungszwecken; sie strahlen in Fig. 2 nach unten ab. Auf diese Lichtquellen soll im Einzelnen nicht eingegangen werden.

In Fig. 3 ist ein Schnitt durch die Darstellung nach Fig. 1 zu erkennen, insbesondere der Einbau der Leiterplatte 28 und der Tasterelemente 24. Letztere gehen deutlicher aus den Figuren 4 und 5 hervor.

In Fig. 4 ist zu erkennen, dass drei Tasterelemente 24, die identisch aufgebaut sind, über die Stege 26 aneinander angebunden sind. Da die Stege 26 bzw. ihre Anbindung jedoch flexibel ist, ist eine Betätigung eines Tasterelements jeweils unabhängig vom benachbarten.

Wie aus den Figuren 4 und 5 hervorgeht, ist um jeden zylindrischen Tasterabschnitt 22 ein ringförmiger Kragen 44 angeordnet, der, wie Fig. 3 zeigt, mit einem entsprechenden Ringzylinderabschnitt 46 im Gehäuse 12 zusammenwirkt, so dass für das Tasterelement 24 eine Führung gebildet ist. Außerdem dient der Kragen zusammen mit dem Ringzylinderabschnitt als Dichtung und schützt somit die Leiterplatte 28 vor Feuchtigkeit. Der Kragen 44 erstreckt sich von einer Deckenplatte 48 fort, an die auf der gegenüberliegenden Seite vier Beine 50 angeformt sind. Die Beine 50 spannen ein Rechteck auf. Unterhalb der Deckenplatte 48 ist ein Prisma 52 an dieser angeformt, wobei ein im Querschnitt dreieckförmiger Abschnitt über die Ebene der benachbarten Beine hinaussteht. Eine schräge Fläche 54 des überstehenden Abschnitts dient zur Strahlumlenkung, worauf weiter unten noch eingegangen wird. Parallel zur Fläche 54 ist eine weitere Fläche 56 zwischen den Beinen 50 geformt, welche eine zweite Ablenkfläche bildet. In Verlängerung des Prismaabschnitts 52 ist ein schmalerer Steg 58 geformt. Wie aus Fig. 3 hervorgeht, dient der Steg 58 zur Betätigung des Tastschalters 34, wenn das Tasterelement 24 herunter gedrückt wird. Die Beine 50 begrenzen den Tasthub, indem sie auf der Leiterplatte 28 aufsetzen.

Man erkennt aus Fig. 3, dass der Strahl der Lichtquelle 38 annähernd parallel zur Längserstreckung des Tasterabschnitts 22 verläuft und annähernd senkrecht in den Prismaabschnitt 52 eintritt. Er wird dabei an der Ablenkfläche 54 umgelenkt nach oben gegen die zweite Ablenkfläche 56, und zwar in der Weise, dass er annähernd mittig durch den Tasterabschnitt nach außen tritt, wie durch den Pfeilverlauf angedeutet. Es versteht sich, dass natürlich nur dann ein Strahl nach außen treten kann, wenn das Material des Tasterelements 24 transparent ist und die Ablenkflächen 54, 56 einen Spiegeleffekt haben.

Wenn ein Tastschalter 34 nicht vorhanden ist, kann ein Tasterelement 24 ebenfalls eingebaut werden, indem es auf der Leiterplatte 28 beständig aufsitzt, damit der sonst als Tasterabschnitt verwendete Abschnitt 22 die Öffnung 20 verschließt.

Bei drei Löchern 20 gemäß Fig. 1 sind drei Tasterelemente 24 vorgesehen, die in einer vorgegebenen Reihenfolge angeordnet sind, entsprechend der Anordnung der Öffnungen 20, welche gemäß Fig. 1 nicht in einer Ebene liegen. Daher haben die Tasterabschnitte 22 eine unterschiedliche Länge. Die Ausbildung der Tasterelementeneinheit bewirkt jedoch, dass nur eine einzige Ausrichtung der Einheit der Tasterelemente in das Gehäuse 12 eingesetzt werden kann. Bei einer Verdrehung würde eine Montage nicht erfolgen können.

## Patentansprüche

1. Schlitzeinheit für eine Kartenlesevorrichtung, die in einer Wand oder einer Tür eines Automaten oder dergleichen anbringbar ist, wobei ein Gehäuse der Schlitzeinheit an der Vorderseite der Wand anliegt, die ferner mit einer Leseeinheit an der Rückseite der Wand lösbar verbindbar ist, wobei die Leseeinheit eine Leiterplatte aufweist mit elektrischen bzw. elektronischen Bauteilen für einzelne Funktionen der Lesevorrichtung und die einen Einsteckschlitz aufweist, über den eine Chipkarte einführbar ist zwecks Aufnahme in einer in der Leseeinheit angeordneten Kontaktiereinheit, und wobei das Gehäuse (12) eine Leiterplatte (28) aufnimmt, die mindestens einen Tastschalter (34) enthält und die elektrisch über eine Steckverbindung (32) mit der Leiterplatte der Leseeinheit verbindbar ist, **dadurch gekennzeichnet, daß** das Gehäuse (12) eine zum Tastschalter (34) ausgerichtete Öffnung (20) aufweist, die einen Betätigungsabschnitt (22) eines Tasterelements (24) aus einem transparenten Kunststoff aufnimmt zur Betätigung des Tastschalters (34) und das Tasterelement (24) einen prismatischen Abschnitt (52) aufweist mit einer zur Lichtquelle (38) ausgerichteten Eintrittsfläche und einer zum Betätigungsabschnitt (22) ausgerichteten Ablenkfläche (56).

2. Schlitzeinheit nach Anspruch 1, **dadurch gekennzeichnet, dass** die Lichtquelle (38) eine Licht emittierende Diode aufweist (LED).

3. Schlitzeinheit nach Anspruch 1 oder 2, **dadurch gekennzeichnet, dass** der Betätigungsabschnitt (22) im radialen Abstand von einem axialen Bund oder Kragen (44) umgeben ist, der mit einer komplementären Führung (46) an der Innenseite des Gehäuses (12) dichtend zusammenwirkt.

4. Schlitzeinheit nach einem der Ansprüche 1 bis 3, **dadurch gekennzeichnet, dass** das Tasterelement (24) mindestens einen Stützabschnitt (50) aufweist, der den Hub des Tasterelements (24) durch Aufsetzen auf die Leiterplatte (28) begrenzt.

5. Schlitzeinheit nach einem der Ansprüche 1 bis 4, **dadurch gekennzeichnet, dass** zwei oder mehr Öffnungen (20) im Gehäuse (12) vorgesehen sind und die Tasterelemente (24) einteilig geformt und über flexible Abschnitte (26) so verbunden sind, dass die Betätigung eines Tasterelements unabhängig von den übrigen ist und eine Überstrahlung von einem Tasterelement (24) auf das andere verhindert ist.

6. Schlitzeinheit nach Anspruch 5, **dadurch gekennzeichnet, dass** die Aufnahme der Tasterelementeneinheit im Gehäuse (12) bzw. der Leiterplatte (28) so ausgebildet ist, dass der Einbau nur in einer vorgegebenen Orientierung stattfindet.

7. Schlitzeinheit nach Anspruch 6, **dadurch gekennzeichnet, dass** der prismatische Abschnitt (52) an seinen der Lichtquelle (42) zugekehrten Enden als Vorsprung ausgebildet ist, der auch zur lagerichtigen Orientierung dient.

## Claims

1. Slit unit for a card reader which may be attached in a wall or a door of a vending machine or the like, a housing of the slit unit bearing against the front face of the wall, which may, moreover, be detachably connected to a reader unit on the rear face of the wall, the reader unit comprising a circuit board with the electrical and/or electronic components for the individual functions of the reader and which comprises an insertion slit via which a chip card may be inserted for the purpose of being received in a contact unit arranged in the reader unit, and the housing (12) receiving a circuit board (28) which contains at least one push button switch (34) and which may be connected via a plug connection (32) to the circuit board of the reader unit, **characterized in that** the housing (12) comprises an opening (20) oriented towards the push button switch (34), which receives an actuating portion (22) of a push button element (24) made of a transparent plastic for actuating the push button switch (34) and the push button element (24) comprises a prismatic portion (52) with an entrance surface oriented towards the light source (38) and a deflecting surface (56) oriented towards the actuating portion (22).

2. Slit unit according to Claim 1, **characterized in that** the light source (38) comprises a light emitting diode (LED).

3. Slit unit according to Claim 1 or 2, **characterized in that** the actuating portion (22) is surrounded at a radial distance by an axial flange or collar (44), which sealingly cooperates with a complementary guide (46) on the inside of the housing (12).

4. Slit unit according to one of Claims 1 to 3, **characterized in that** the push button element (24) comprises at least one support portion (50) which limits the travel of the push button element (24) by being positioned on the circuit board (28).

5. Slit unit according to one of Claims 1 to 4, **characterized in that** two or more openings (20) are provided in the housing (12) and the push button elements (24) are formed in one piece and are connected via flexible portions (26), such that the actuation of one push button element is independent from the remainder and illumination from one push button element (24) to the other is prevented.

6. Slit unit according to Claim 5, **characterized in that** the receiving of the push button element unit in the housing (12) and/or the circuit board (28) is configured such that the installation is carried out only at a predetermined orientation.

7. Slit unit according to Claim 6, **characterized in that** the prismatic portion (52) is configured at its ends facing the light source (42) as a projection which also serves for the correctly positioned orientation.

## Revendications

1. Module à fente pour un lecteur de carte qui peut être posé sur une paroi ou une porte d'un distributeur automatique ou similaire, moyennant quoi un boîtier du module à fente repose sur la face avant de la paroi, qui peut être relié de façon détachable à un module de lecture sur la face arrière de la paroi, moyennant quoi le module de lecture comprend une carte de circuits imprimés avec des composants électriques et/ou électroniques pour différentes fonctions du dispositif de lecture et qui comprend une fente d'insertion, par laquelle une carte à puce peut être introduite à des fins de logement dans un module de contact disposé dans le module de lecture, moyennant quoi le boîtier (12) prend en charge une carte de circuits imprimés (28) qui contient au moins un commutateur à action fugitive (34) et qui peut être relié électriquement par une connexion enfichable (32) à la carte de circuits imprimés du module de lecture, **caractérisé en ce que** le boîtier (12) comprend une ouverture (20) alignée sur le commutateur à action fugitive (34), laquelle reçoit un segment de commande (22) d'un élément de touche (24) en matière plastique transparente pour actionner le commutateur à action fugitive (34), et l'élément de touche (24) comprend un segment prismatique (52) avec une surface d'entrée alignée sur la source de lumière (38) et une surface de déviation (56) alignée sur le segment de commande (22).

2. Module à fente selon la revendication 1, **caractérisé en ce que** la source de lumière (38) présente une diode électroluminescente (DEL).

3. Module à fente selon la revendication 1 ou 2, **caractérisé en ce que** le segment de commande (22) est entouré à une distance radiale par une collerette axiale ou rebord (44) qui coopère en assurant l'étanchéité avec un guidage complémentaire (46) sur la face interne du boîtier (12).

4. Module à fente selon une des revendications 1 à 3, **caractérisé en ce que** l'élément de touche (24) comprend au moins un segment de support (50) qui limite la course de l'élément de touche (24) par la pose sur la carte de circuits imprimés (28).

5. Module à fente selon une des revendications 1 à 4, **caractérisé en ce que** deux ou plusieurs ouvertures (20) sont prévues dans le boîtier (12), et les éléments de touches (24) sont formés d'un seul tenant et sont reliés par des segments flexibles (26), de telle sorte que l'actionnement d'un élément de touche a lieu indépendamment des autres, et une perte de focalisation d'un élément de touche (24) à l'autre est évitée.

6. Module à fente selon la revendication 5, **caractérisé en ce que** le logement de l'ensemble d'éléments de touches dans le boîtier (12) et/ou la carte de circuits imprimés (28) est conçu de telle sorte que le montage a lieu uniquement dans une orientation donnée.

7. Module à fente selon la revendication 6, **caractérisé en ce que** le segment prismatique (52) à ses extrémités orientées vers la source de lumière (42) est conçu comme une saillie qui est également utilisée pour l'orientation appropriée à l'implantation.
